# EUROPÄISCHE PATENTSCHRIFT

(11) **EP 0 853 728 B1**
(45) Veröffentlichungstag und Bekanntmachung des Hinweises auf die Patenterteilung: **08.05.2002**
(21) Anmeldenummer: 96930945.9
(22) Anmeldetag: 01.10.1996
(51) Int. Cl.: F04B 39/08, F04B 49/24

(54) **VERFAHREN UND VORRICHTUNG FÜR EIN SAUGVENTIL DER PLATTENBAUART**
METHOD AND DEVICE FOR AN INTAKE VALVE OF PLATE-LIKE CONSTRUCTION
PROCEDE ET DISPOSITIF POUR UNE SOUPAPE D'ADMISSION DE TYPE SOUPAPE A PLAQUETTE

(30) Priorität: 03.10.1995 EP 95810621
(43) Veröffentlichungstag der Anmeldung: 22.07.1998
(73) Patentinhaber: Maschinenfabrik Sulzer-Burckhardt AG, 8404 Winterthur (CH)
(72) Erfinder: SAMLAND, Georg, CH-8259 Kaltenbach (CH); KELLER, Christian, CH-8500 Frauenfeld (CH)
(74) Vertreter: Graf, Werner
(86) Internationale Anmeldenummer: CH9600340
(87) Internationale Veröffentlichungsnummer: WO9713068

(56) Entgegenhaltungen:
- DE-A- 2 302 250
- DE-B- 1 251 121
- DE-C- 679 714

## Beschreibung

Die Erfindung betrifft ein Verfahren zum Betrieb eines Saugventils der Plattenbauart gemäss den Merkmalen von Anspruch 1. Die Erfindung betrifft weiter eine Vorrichtung zur Durchführung des Verfahrens gemäss den Merkmalen von Anspruch 6.

Aus der Patentschrift DE-679 714 ist ein elektromagnetisch gesteuertes Saugventil der Plattenbauart bekannt. Dabei dient die Ventilplatte als ein Anker eines Elektromagneten, sodass die Lage der Ventilplatte über eine Ansteuerung der Magnetspule bestimmbar ist. Dieses bekannte Saugventil weist den Nachteil auf, dass die Ventilplatte die Neigung hat am Magnetjoch des Elektromagneten zu kleben, was keinen sicheren und insbesondere keinen schnellen Betrieb des Saugventils erlaubt. Weiter ist es erforderlich, gegen den Ventilsitz hin eine magnetische Isolierung anzuordnen, um ein Kleben der als Anker dienenden Ventilplatte am Ventilsitz zu verhindern. Diese magnetische Isolierung weist den Nachteil auf, dass das Anbringen kostenaufwendig ist, und dass die durch die Ventilplatte bewirkten Schläge einem grossen Verschleiss der magnetischen Isolierung bewirken, was das Wartungsintervall des Saugventils stark verkürzt.

Es ist Aufgabe der vorliegenden Erfindung, ein besser ansteuerbares und wirtschaftlicheres Saugventil vorzuschlagen.

Diese Aufgabe wird gelöst mit einem Verfahren gemäss den Merkmalen von Anspruch 1. Die abhängigen Ansprüche 2 bis 5 beziehen sich auf weitere vorteilhafte Ausgestaltungen des Verfahrens. Die Aufgabe wird weiter gelöst mit einer Vorrichtung gemäss den Merkmalen von Anspruch 6. Die abhängigen Ansprüche 7 bis 14 beziehen sich auf weitere vorteilhafte Ausgestaltungen der erfindungsgemässen Vorrichtung.

Diese Aufgabe wird insbesondere mit einem derartigen Verfahren gelöst, dass die Ventilplatte mit einem im Fänger angeordneten Elektromagneten gehalten wird, und dass zum Lösen der Ventilplatte der Elektromagnet mit einem abklingenden Wechselstrom angesteuert wird, um die Ventilplatte zumindest teilweise zu entmagnetisieren, sodass sich die Ventilplatte sicher vom Ventilfänger löst und die Ventilplatte nicht am Ventilsitz klebt. Die erfindungsgemässe Vorrichtung weist einen Ventilfänger mit einer Magnetspule auf, sowie eine Ansteuervorrichtung, um die Magnetspule anzusteuern und insbesondere mit einem abklingenden Wechselstrom zu beschicken.

Die Erfindung wird anhand von Ausführungsbeispielen im Detail beschrieben. Es zeigen:
- Fig. 1: Eine Explosionszeichnung eines Saugventils der Plattenbauart;
- Fig. 2: eine elektronische Ansteuervorrichtung;
- Fig. 3a: einen Querschnitt durch einen Ringkörper eines Ventilfängers;
- Fig. 3b: einen weiteren Querschnitt durch einen Ringkörper eines Ventilfängers mit Dämpferplatte und Ventilplatte;
- Fig. 3c: einen weiteren Querschnitt durch einen Ringkörper eines Ventilfängers mit Dämpferplatte und Ventilplatte;
- Fig. 3d: einen Querschnitt durch ein weiteres Ausführungsbeispiel eines Ringkörpers eines Ventilfängers;
- Fig. 4: ein Ansteuerdiagramm für ein Saugventil der Plattenbauart;
- Fig. 5: ein Ansteuerdiagramm für ein weiteres Verfahren zum Ansteuern eines Saugventils der Plattenbauart;
- Fig. 6: ein weiteres Ausführungsbeispiel eines Saugventils mit einer Ventilplatte bestehend aus einer Mehrzahl ringförmiger Ventilplattenteile.

Fig. 1 zeigt in einer Explosionszeichnung ein Saugventil 1 umfassend einen Ventilsitz 2, welcher auch als eine Ventilsitzplatte bezeichnet wird, eine Ventilplatte 3, eine Dämpferplatte 4 und einen Fänger 6. Diese Teile werden von einer gemeinsamen Zentralschraube 7 zusammengehalten. Die Dämpferplatte 4 weist Oeffnungen 4d auf zum Durchtritt einer Feder 5, welche zwischen dem Fänger 6 und der Ventilplatte wirkend angeordnet ist. Das Saugventil 1 kann mit oder auch ohne Dämpferplatte 4 betrieben werden. Der Ventilfänger 6 weist eine Mehrzahl von Ringkörpern 6a auf, welche alle miteinander verbunden sind. Jeder Ringkörper 6a weist eine in Umfangsrichtung verlaufende Nut 6b auf, wobei in der Ringnut 6b elektrische Leiter angeordnet sind, die eine Magnetspule 9 bilden.

Fig. 3a zeigt einen Querschnitt durch einen Ringkörper 6a mit einer Ringnut 6b, sodass der Ringkörper 6a die Form eines Ringkörpermagnetjoches 6c annimmt. In der Ringnut ist eine Magnetspule 9 angeordnet, welche ein Elektromagneten ausbildet. Der Ringkörper 6a gemäss dem Ausführungsbeispiel Fig. 3a weist auf der der Ventilplatte 3 zugewandten Seite eine Abdeckschicht 9a auf, welche den durch die Magnetspule 9 belegten Innenraum gegen aussen hermetisch abschliesst, um die Magnetspule 9 vor Verunreinigungen oder schädlichen Gasen zu schützen. Die Magnetspule 9 wird von einer Ansteuervorrichtung 8 angesteuert, sodass sich ein Magnetfeld ausbildet, und die Ventilplatte 3 von diesem Magnetfeld angezogen wird. Die Ventilplatte 3 bildet den Anker des Elektromagneten.

Fig. 2 zeigt die Ansteuervorrichtung 8, welche eine Modulationsvorrichtung 8a aufweist, wobei die Ansteuervorrichtung über elektrische Leitungen 8b mit einem Drehwinkelsensor und über weitere elektrische Leitungen 8b mit der bzw. den Magnetspulen 9 verbunden ist.

In Fig. 4 ist ein schematischer Ablauf der von der Ansteuervorrichtung 8 verarbeiteten Messignale und erzeugten Ansteuersignale dargestellt. Auf der horizontalen Achse ist der Zeitverlauf t beziehungsweise der Drehwinkel ω eines Kolbenkompressors dargestellt, im obersten Diagramm die Stellung des Ventils in den beiden Betriebszuständen offen und geschlossen, im mittleren Diagramm ein Drehwinkelsignal des Drehwinkelsensors, und im unteren Diagramm der von der Ansteuervorrichtung 8 an die Magnetspule abgegebene Magnetstrom I. Auf ein Signal des Drehwinkelgebers 10 hin wird an die Spule 9 ein Magnetisierungsstrom angelegt, was bewirkt, dass die Ventilplatte 3 vom Ventilfänger 6 angezogen wird, sodass das Ventil geöffnet wird. Dabei führt die Ansteuervorrichtung 8 eine erste Ansteuerphase 11a aus, was eine Magnetisierung des Ventilfängers 6 bewirkt. Das Saugventil 1 kann nun über eine beliebig wählbare Zeitperiode offen gehalten werden. Zum Schliessen des Saugventils 1 wird vorzugsweise wiederum ein Signal des Drehwinkelsensors 10 verwendet, wobei die Ansteuervorrichtung 8 nach diesem Signal eine zweite Ansteuerphase 11b des Elektromagneten 9 einleitet, indem mittels einer Modulationsvorrichtung 8a ein abklingender Wechselstrom erzeugt wird, welcher an die Magnetspule 9 angelegt wird, um die Ventilplatte 3 und/oder den Ventilfänger 6 zu entmagnetisieren. Durch die Entmagnetisierung wird jegliche Haltekraft zwischen der Ventilplatte 3 und dem Ventilfänger 6 unterbunden, insbesondere wird ein Aneinanderkleben der beiden Teile aufgrund verbleibender magnetischer Kräfte verhindert. Beim Schliessen des Saugventils 1 wird die Ventilplatte 3 gegen den Ventilsitz 2 gepresst. Dabei kommt die Ventilplatte 3 direkt auf den Ventilsitz 2 zu liegen, sodass ein direkter Kontakt zwischen den beiden metallisch ausgebildeten Komponenten entsteht. Da die Ventilplatte 3 vorgängig entmagnetisiert wurde, besteht keine Gefahr eines Anklebens der Ventilplatte 3 an den Ventilsitz 2. Der Ventilsitz 2, die Ventilplatte 3 und der Ventilfänger 6 bestehen üblicherweise aus einem rostfreien Stahl mit hartmagnetischen Eigenschaften. Zwischen dem Ventilsitz 2, der Ventilplatte 3 und dem Ventilfänger 6 sind keine magnetisch isolierenden Werkstoffe angeordnet, sodass die Entmagnetisierung der Ventilplatte 3 und des Ventilfängers 6 vorteilhaft ist, um einen fehlerlosen Betrieb des Saugventils 1 zu gewährleisten. Das erfindungsgemässe Ansteuerverfahren der Magnetspule 9 mit einer Modulationsvorrichtung 8a zur Entmagnetisierung weist zudem den Vorteil auf, dass die Entmagnetisierung in sehr kurzer Zeit durchführbar ist, was sehr schnelle Schaltzeiten des Saugventils 1 ermöglicht. Das Saugventil 1 ist insbesondere derart ansteuerbar, dass während einer vorgebbare Anzahl von Umdrehungen, z.B. eines Kompressors, das Ventil 1 offen gehalten werden kann und dass das Ventil (1) während einer weiteren, beliebig wählbaren Anzahl von Umdrehungen im selbsttätigen, sich öffnenden und schliessenden Arbeitsmodus betrieben werden kann. Somit ist es möglich, die geförderte Menge des Saugventils 1 stufenlos zu regeln.

Fig. 5 zeigt einen weiteren schematischen Ablauf von einem Ansteuerverfahren sowie die Stellung des Ventils 1. Auf der horizontalen Achse ist der Zeitverlauf t beziehungsweise der zum Zeitverlauf Äquivalente Drehwinkel ω eines Kolbenkompressors dargestellt. Mit dem Drehwinkelsensor 10 wird das Drehwinkelsignal gemessen. Das Betriebsverhalten des Saugventils 1 in Verbindung mit einem Kolbenkompressor ist bekannt. Insbesondere ist bekannt, dass nach einem bezüglich dem Drehwinkelsignal festen Drehwinkel Δ das Ventil vollständig geöffnet ist und die Ventilplatte 3 am Ventilfänger 6 anliegt. Die Magnetspule 9 wird durch die Ansteuervorrichtung 8 erst dann in einer ersten Ansteuerphase 11a mit einem Magnetstrom I aktiviert, wenn das Ventil 1 vollständig geöffnet ist und die Ventilplatte 3 am Ventilfänger 6 anliegt. Dadurch kann die Ventilplatte 3 sehr zuverlässig und mit einer relativ geringer magnetischen Kraft gehalten werden. Während einem selbsttätigen Betrieb eines Kolbenkompressors liegt eine Ventilplatte 3 während einem Drehwinkel von beispielsweise 120 Grad am Ventilfänger 6 an. Nach einem Drehwinkelsignal wird die Magnetspule 9 durch die Ansteuervorrichtung 8 erst dann in einer zweiten Ansteuerphase 11b mit einem abklingenden Wechselstrom beschickt, wenn sichergestellt ist, dass die gesamte zweite Ansteuerphase 11b in einem Drehwinkelbereich stattfindet, in welchem die Ventilplatte 3 bei selbsttätigem Betrieb am Ventilfänger 6 anliegen würde. Dadurch wird die Ventilplatte 3 während der zweiten Ansteuerphase 11b nicht vorzeitig vom Einflussbereich der Magnetspule 9 getrennt und die Ventilplatte 3 kann vollständig entmagnetisiert werden.

Das Saugventil 1 gemäss Fig. 1 kann mit oder ohne Dämpferplatte 4 ausgestaltet sein. Das Ansteuerverfahren gemäss Fig. 5 wurde für ein Saugventil 1 ohne Dämpferplatte 4 beschrieben. Sollte das Saugventil 1 jedoch auch eine Dämpferplatte 4 aufweisen, so ist im Ansteuerverfahren gemäss Fig. 5 die Dämpferplatte 4 zwischen der Ventilplatte 3 und dem Ventilfänger 6 angeordnet, sodass bei vollständig geöffnetem Ventil 1 die Dämpferplatte 4 am Ventilfänger 6 anliegt, und die Ventilplatte 3 an der Dämpferplatte 4 anliegt. Ansonst ändert sich nichts am Ansteuerverfahren.

Fig. 3b zeigt einen weiteren Querschnitt durch einen als Ringkörpermagnetjoch 6c ausgebildeten Ringkörper 6a. In diesem dargestellten Ausführungsbeispiel weist das Saugventil eine Dämpferplatte 4α auf, wobei die Dämpferplatte, wie in Fig. 1 dargestellt, aus einer Mehrzahl von miteinander verbundenen Ringkörpern 4a besteht. Der Ringkörper 4a ist gemäss dem Ausführungsbeispiel 3b derart ausgestaltet, dass die dem Ringkörpermagnetjoch 6c zugewandte Seite u-förmig ausgestaltet ist. Diese Ausgestaltung bewirkt, dass der magnetische Fluss vermehrt über die Ventilplatte 3 fliesst, womit die Ventilplatte 3 besser durch die Magnetspule 9 angezogen werden kann.

Fig. 3c zeigt ein weiteres Ausführungsbeispiel eines Saugventils 1 mit Dämpferplatte 4. Um den magnetischen Fluss zwischen dem Ringkörpermagnetjoch 6c und der Ventilplatte 3 zu verbessern, weist der Ringkörper 4a der Dämpferplatte 4 einen Spalt 4c auf, unter Ausbildung von zwei Ringkörperteilen 4b, wie dies in Fig. 1 dargestellt ist. Der Spalt 4c verläuft vorteilhafterweise konzentrisch zur Zentralschraube 7.

Fig. 3d zeigt einen weiteren Querschnitt durch einen Ringkörper 6a, wobei das Ringkörpermagnetjoch 6c V-förmig verlaufend ausgestaltet ist, sodass die ganze Magnetspule 9 in einer isolierenden Abdeckschicht 9a eingebettet ist.

Zum Betrieb des Saugventils 1 ist zumindest eine einzige im Ventilfänger 6 angeordnete Magnetspule 9 erforderlich. Vorteilhafterweise werden eine Mehrzahl von in den konzentrisch verlaufenden Ringkörpern 6a angeordneten Magnetspulen 9 verwendet, um eine grössere Kraft auf die Ventilplatte 3 zu bewirken. Diese Magnetspulen 9 können von der Ansteuervorrichtung 8 derart angesteuert sein, dass alle Magnetspulen ein gleichpoliges laufendes Magnetfeld erzeugen oder auch dass benachbart liegende Magnetspulen ein gegenpoliges Magnetfeld erzeugen. Die erfindungsgemässe Vorrichtung zum Betätigen einer Ventilplatte 3 eines Saugventils der Plattenbauart 1 umfasst zumindest einen Ventilfänger 6 sowie eine elektronische Ansteuervorrichtung 8. Diese Vorrichtung kann zusammen mit einem Ventilsitz 2, einer Ventilplatte 3, sowie Federelementen 5 zu einem Saugventil 1 zusammengestellt werden. Dabei eignet sich die erfindungsgemässe Vorrichtung auch für bereits bestehende Saugventile, um diese in ein ansteuerbares Saugventil 1 umzurüsten. Dabei wird der bestehende Ventilfänger 6 durch den in Fig. 1 dargestellten Ventilfänger 6 mit Magnetspulen 9 ersetzt, und die Magnetspulen mit der Ansteuervorrichtung 8 verbunden. Somit kann ein bestehendes Saugventil 1 auf eine einfache und kostengünstige Weise umgebaut werden. Die erfindungsgemässe Vorrichtung und die Saugventile 1 finden insbesondere bei Kolbenkompressoren Verwendungen. Die erfindungsgemässe Vorrichtung erlaubt, die Fördermenge jedes einzelnen Verdichtungsraumes des Kolbenkompressors unabhängig von den anderen Verdichtungsräumen und stufenlos zu verändern und zu regeln.

Fig. 6 zeigt ein weiteres Ausführungsbeispiel eines Saugventils 1 umfassend einen Ventilsitz 2 und eine Ventilplatte 3, welche Ventilplatte 3 aus einer Mehrzahl einzelner, konzentrisch angeordneter, ringförmig ausgebildeter Ventilplattenteile 3a,3b besteht, sowie einen Fänger 6 mit in den Ringkörpern 6a des Fängers 6 angeordneten Magnetspulen 9. Die Federn 5, welche die Ventilplattenteile 3a,3b in der Ruhelage gegen den Ventilsitz 2 drücken sind nicht dargestellt. Beim betätigen der Magnetspulen 9 wird der jeweils unter der Spule 9 angeordnete Ventilplattenteil 3a,3b,3c vom darüberliegenden, u-förmig ausgebildeten Ringkörper 6a angezogen. Die Magnetspulen 9 sind gemeinsam ansteuerbar, sodass alle Ventilplattenteile 3a,3b,3c gleichwirkend betreibbar sind. Die Magnetspulen 9 sind auch derart ansteuerbar, dass die einen Ventilplattenteile 3a,3b,3c, zum Beispiel die Ventilplattenteile 3a,3b durch das Betätigen der Magnetspule 9 am Ventilfänger 6 gehalten sind, während der Ventilplattenteil 3c normal beweglich öffnet und schliesst, da die über dem Ventilplattenteil 3c angeordnete Magnetspule 9 nicht aktiviert ist.

Die Ventilplattenteile 3a,3b,3c sind aus einem ferromagnetischen Metall wie Eisen oder aus einem ferromagnetischen Kunststoff oder aus einem ein ferromagnetisches Metall enthaltenden Kunststoff gefertigt.

## Patentansprüche

1. Verfahren zur stufenlosen Fördermengenregulierung eines Saugventils (1) der Plattenbauart, mit einer Ventilplatte (3), die von einem in einem Ventilfänger (6) angeordneten Elektromagneten (9) betätigt wird, wobei der Elektromagnet (9) derart angesteuert wird, dass in einer ersten Ansteuerphase (11a) die Ventilplatte (3) fest am Ventilfänger (6) oder an einer zwischen dem Ventilfänger (6) und der Ventilplatte (3) angeordneten Dämpferplatte (4) anliegt und blockiert wird, und dass in einer zweiten Ansteuerphase (11b) der Elekromagnet (9) mit einem abklingenden Wechselstrom angesteuert wird, um die Ventilplatte (3) zumindest teilweise zu entmagnetisieren, sodass die Ventilplatte (3) gelöst wird .

2. Verfahren nach Anspruch 1, **dadurch gekennzeichnet, dass** der Elektromagnet (9) aktiviert wird, während sich die Ventilplatte (3) in einem geöffneten Zustand befindet.

3. Verfahren nach Anspruch 2, **dadurch gekennzeichnet, dass** der Elektromagnet(9) nur dann aktiviert oder deaktiviert wird, wenn die Ventilplatte (3) alleine oder zusammen mit einer Dämpferplatte (4) am Ventilfänger (6) anliegt.

4. Verfahren nach einem der Ansprüche 1 bis 3, **dadurch gekennzeichnet, dass** der Elektromagnet (9) derart angesteuert wird, dass die Ventilplatte (3) über eine vorgebbare Anzahl Zyklen eines Kompressors geöffnet bleibt, und über eine vorgebbare Anzahl Zyklen ohne Einwirkung des Elektromagneten (9) freilaufend betrieben wird.

5. Verfahren nach einem der Ansprüche 1 bis 4, **dadurch gekennzeichnet, dass** die Ventilplatte (3) aus einer Mehrzahl konzentrisch angeordneter Ventilplattenteile (3a,3b) besteht, welche durch die Elektromagnete (9) einzeln oder gemeinsam angesteuert werden.

6. Vorrichtung zum Betätigen einer Ventilplatte (3) eines Saugventils (1) der Plattenbauart mit einem Verfahren nach einem der Ansprüche 1 bis 5, bestehend aus einem Ventilfänger (6) sowie einer elektronischen Ansteuervorrichtung (8), wobei der Ventilfänger (6) aus einem Ringkörper (6a) gebildet ist, welcher eine in Umfangsrichtung verlaufende Ringnut (6b) sowie eine in der Ringnut (6b) angeordnete Magnetspule (9) aufweist, sodass der Ringkörper (6a) ein Ringkörpermagnetjoch (6c) eines Elektromagneten ausbildet, und wobei die Magnetspule (9) mit der Ansteuervorrichtung (8) verbunden ist, um die den Anker des Elektromagneten bildende Ventilplatte (3) anzuziehen.

7. Vorrichtung nach Anspruch 6, **dadurch gekennzeichnet, dass** die elektronischen Ansteuervorrichtung (8) zumindest eine einen abklingenden Wechselstrom erzeugende Modulationsvorrichtung (8a) aufweist, welcher Wechselstrom an die Magnetspule (9) anlegbar ist, um das Ringkörpermagnetjoch (6c) und/oder die als Anker dienende Ventilplatte (3) zu entmagnetisieren.

8. Vorrichtung nach Anspruch 6 oder 7, **dadurch gekennzeichnet, dass** der Ventilfänger (6) eine Mehrzahl konzentrisch angeordneter Ringkörper (6a) mit Magnetspulen (9) aufweist, und dass die Magnetspulen (9) von der Ansteuervorrichtung (8) gleichpolig oder gegenpolig ansteuerbar sind.

9. Saugventil der Plattenbauart (1) umfassend einen Ventilsitz (2), eine Ventilplatte (3) mit Ventilfedern (5) sowie eine Vorrichtung gemäss einem der Ansprüche 6 bis 8, wobei die Ventilplatte (3) und der Ventilsitz (2) direkt aufeinanderlegbar sind.

10. Saugventil der Plattenbauart (1) nach Anspruch 9, **dadurch gekennzeichnet, dass** zwischen der Ventilplatte (3) und dem Ventilfänger (6) eine Dämpferplatte (4) angeordnet ist.

11. Saugventil der Plattenbauart (1) nach Anspruch 9 oder 10, **dadurch gekennzeichnet, dass** die Dämpferplatte (4) eine Mehrzahl konzentrisch verlaufender Ringkörper (4a) aufweist, welche alle miteinander verbunden sind und welche auf der dem Ventilfänger (6) zugewandten Seite u-förmig ausgestaltet sind.

12. Saugventil der Plattenbauart (1) nach Anspruch 9 oder 10, **dadurch gekennzeichnet, dass** die Dämpferplatte (4) eine Mehrzahl konzentrisch verlaufender Ringkörper (4a) aufweist welche alle miteinander verbunden sind, wobei mindestens ein Ringkörper (4a) aus zwei durch einen, vorzugsweise konzentrisch verlaufenden, Spalt (4c) getrennte Ringkörperteile (4b) besteht.

13. Saugventil der Plattenbauart (1) nach einem der Ansprüche 9 bis 12, **dadurch gekennzeichnet, dass** der Ventilsitz (2), die Ventilplatte (3) und der Ventilfänger (6) aus rostfreiem Stahl bestehen, insbesondere einem Stahl mit hartmagnetischen Eigenschaften.

14. Saugventil der Plattenbauart (1) nach einem der Ansprüche 9 bis 13, **dadurch gekennzeichnet, dass** die Ventilplatte (3) aus einer Mehrzahl einzelner, ringförmig ausgestalteter, konzentrisch verlaufend angeordneter Ventilplattenteile (3a,3b) besteht.

15. Kolbenkompressor mit einer Vorrichtung gemäss einem der Ansprüche 6 bis 14 oder betrieben mit einem Verfahren nach einem der Ansprüche 1 bis 5.

## Claims

1. Method for the stepless regulation of the delivery of a suction valve (1) of the plate-type of construction, comprising a valve plate (3) which is actuated by an electromagnet (9) arranged in a valve catcher (6), wherein the electromagnet (9) is so controlled that in a first control phase (11a) the valve plate (3) firmly contacts the valve catcher (6), or a damper plate (4) arranged between the valve catcher (6) and the valve plate (3) and is blocked, and in that in a second control phase (11b) the electromagnet (9) is controlled by a decaying alternating current, in order to at least partly demagnetise the valve plate (3), so that the valve plate (3) is released.

2. Method in accordance with claim 1, **characterised in that** the electromagnet (9) is activated when the valve plate (3) is located in an open state.

3. Method in accordance with claim 2, **characterised in that** the electromagnet (9) is only then activated or deactivated when the valve plate (3) contacts the valve catcher (6) on its own or together with a damper plate (4).

4. Method in accordance with one of the claims 1 to 3, **characterised in that** the electromagnet (9) is so controlled that the valve plate (3) remains open for a predetermined number of cycles of a compressor and is operated free-running over a predetermined number of cycles without the action of the electromagnet (9).

5. Method in accordance with one of the claims 1 to 4, **characterised in that** the valve plate (3) consists of a plurality of valve plate parts (3a, 3b) arranged concentric to one another which are individually or jointly controlled by the electromagnets (9).

6. Apparatus for the actuation of a valve plate (3) of a suction valve (1) of the plate-type of construction using a method in accordance with one of the claims 1 to 5, comprising a valve catcher (6), and also an electronic control device (8), with the valve catcher (6) being formed of a ring body (6a) which has a ring groove (6b) extending in the circumferential direction, and also a magnet coil (9) arranged in the ring groove (6b), so that the ring body (6a) forms a yoke of a ring body magnet (6c) of an electromagnet, and wherein the magnet coil (9) is connected to the control device (8) in order to attract the valve plate (3) forming the armature of the electromagnet.

7. Apparatus in accordance with claim 6, **characterised in that** the electronic control device (8) has at least one modulation device (8a) which generates a decaying alternating current which can be applied to the magnet coil (9) in order to demagnetise the yoke (6c) of the ring body magnet and/or the valve plate (3) serving as the armature.

8. Apparatus in accordance with claim 6 or claim 7, **characterised in that** the valve catcher (6) has a plurality of concentrically arranged ring bodies (6a) with magnet coils (9), and **in that** the magnet coils (9) can be controlled by the control device (8) to have the same polarity or the opposite polarity.

9. Suction valve of the plate-type of construction (1) comprising a valve seat (2), a valve plate (3) with valve springs (5), and also an apparatus in accordance with one of the claims 6 to 8, wherein the valve plate (3) and the valve seat (2) are directly placeable on top of one another.

10. Suction valve of the plate-type of construction (1) in accordance with claim 9, **characterised in that** a damper plate (4) is arranged between the valve plate (3) and the valve catcher (6).

11. Suction valve of the plate-type of construction (1) in accordance with claim 9 or claim 10, **characterised in that** the damper plate (4) has a plurality of concentrically extending ring bodies (4a) which are all connected together and which are of U-shape at the side facing the valve catcher (6).

12. Suction valve of the plate-type of construction (1) in accordance with claim 9 or claim 10, **characterised in that** the damper plate (4) has a plurality of concentrically extending ring bodies (4a) which are all connected to one another, with at least one ring body (4a) consisting of two ring body parts (4b) which are separated by a preferably concentrically extending gap (4c).

13. Suction valve of the plate-type of construction (1) in accordance with one of the claims 9 to 12, **characterised in that** the valve seat (2), the valve plate (3), and the valve catcher (6) consist of stainless steel, in particular of steel with hard magnetic characteristics.

14. Suction valve of the plate-type of construction (1) in accordance with one of the claims 9 to 13, **characterised in that** the valve plate (3) consists of a plurality of individual valve plate parts (3a, 3b) which are of ring-like shape, and which are arranged extending concentrically to one another.

15. Piston compressor with an apparatus in accordance with one of the claims 6 to 14 are operated with a method in accordance with one of the claims 1 to 5.

## Revendications

1. Procédé pour le réglage progressif du débit d'une soupape d'aspiration (1) du type à plaquette, avec une plaquette de soupape (3) qui est actionnée par un électro-aimant disposé dans un capteur de soupape (6), où l'électro-aimant (9) est commandé de façon que lors d'une première phase de commande (11a), la plaquette de soupape (3) s'applique solidement et est bloquée au capteur de soupape (6) ou à une plaquette d'amortissement (4) disposée entre le capteur de soupape (6) et la plaquette de soupape (3), et en ce que lors d'une deuxième phase de commande (11b), l'électro-aimant (9) est commandé avec un courant alternatif décroissant pour démagnétiser la plaquette de soupape (3) au moins partiellement de telle sorte que la plaquette de soupape (3) est relâchée.

2. Procédé selon la revendication 1, **caractérisé en ce que** l'électro-aimant (9) est activé pendant que la plaquette de soupape (3) se trouve dans un état ouvert.

3. Procédé selon la revendication 2, **caractérisé en ce que** l'électro-aimant (9) est seulement activé ou désactivé lorsque la plaquette de soupape (3) s'applique seule ou ensemble avec la plaquette d'amortissement (4) au capteur de soupape (6).

4. Procédé selon l'une des revendications 1 à 3, **caractérisé en ce que** l'électro-aimant (9) est commandé de façon que la plaquette de soupape (3) reste ouverte pendant un nombre de cycles prédéfinissable d'un compresseur et qu'il est amené à fonctionner en course libre sur un nombre de cycles prédéfinissable sans l'effet de l'électro-aimant (9).

5. Procédé selon l'une des revendications 1 à 4, **caractérisé en ce que** la plaquette de soupape (3) est constituée d'une pluralité de parties de plaquette de soupape (3a, 3b) disposées d'une manière concentrique qui sont commandées individuellement ou en commun par les électroaimants (9).

6. Dispositif d'actionnement d'une plaquette de soupape (3) d'une soupape d'aspiration (1) du type à plaquette conformément à un procédé selon l'une des revendications 1 à 5, constitué d'un capteur de soupape (6) ainsi que d'un dispositif de commande électronique (8), où le capteur de soupape (6) est formé par un corps annulaire (6a) qui présente une rainure annulaire (6b) s'étendant dans la direction périphérique ainsi qu'une bobine magnétique (9) disposée dans la rainure annulaire (6b) de telle sorte que le corps annulaire (6a) réalise une culasse magnétique de corps annulaire (6c) d'un électro-aimant, et où la bobine magnétique (9) est reliée au dispositif de commande (8) pour attirer la plaquette de soupape (3) formant l'induit de l'électro-aimant.

7. Dispositif selon la revendication 6, **caractérisé en ce que** le dispositif de commande électronique (8) présente au moins un dispositif de modulation (8a) produisant le courant alternatif décroissant, ce courant alternatif pouvant être appliqué à la bobine magnétique (9) pour démagnétiser la culasse magnétique de corps annulaire (6c) et/ou la plaquette de soupape (3) servant d'induit.

8. Dispositif selon la revendication 6 ou 7, **caractérisé en ce que** le capteur de soupape (6) présente une pluralité de corps annulaires (6a) disposés d'une manière concentrique avec des bobines magnétiques (9), et **en ce que** les bobines magnétiques (9) peuvent être commandées par le dispositif de commande (8) selon la même polarité ou la polarité opposée.

9. Soupape d'aspiration du type à plaquette (1) comprenant un siège de soupape (2), une plaquette de soupape (3) avec des ressorts de soupape (5) ainsi qu'un dispositif selon l'une des revendications 6 à 8, où la plaquette de soupape (3) et le siège de soupape (2) peuvent être placés directement l'un sur l'autre.

10. Soupape d'aspiration du type à plaquette (1) selon la revendication 9, **caractérisée en ce qu'**il est disposé entre la plaquette de soupape (3) et le capteur de soupape (6) une plaquette d'amortissement (4).

11. Soupape d'aspiration du type à plaquette (1) selon la revendication 9 ou 10, **caractérisée en ce que** la plaquette d'amortissement (4) présente une pluralité de corps annulaires (4a) s'étendant d'une manière concentrique qui sont tous reliés entre eux et qui sont réalisés en forme de U sur le côté orienté vers le capteur de soupape (6).

12. Soupape d'aspiration du type à plaquette (1) selon la revendication 9 ou 10, **caractérisée en ce que** la plaquette d'amortissement (4) présente une pluralité de corps annulaires (4a) s'étendant d'une manière concentrique qui sont tous reliés entre eux, où au moins un corps annulaire (4a) est constitué de deux parties de corps annulaires (4b) séparées par une fente (4c) s'étendant de préférence d'une manière concentrique.

13. Soupape d'aspiration du type à plaquette (1) selon l'une des revendications 9 à 12, **caractérisée en ce que** le siège de soupape (2), la plaquette de soupape (3) et le capteur de soupape (6) sont réalisés en acier inoxydable, notamment en un acier ayant des caractéristiques magnétiques dures.

14. Soupape d'aspiration du type à plaquette (1) selon l'une des revendications 9 à 13, **caractérisée en ce que** la plaquette de soupape (3) est constituée d'une pluralité de parties de plaquette de soupape individuelles (3a, 3b), réalisées en forme d'anneau, disposées d'une manière concentrique.

15. Compresseur à piston avec un dispositif selon l'une des revendications 6 à 14 ou amené à fonctionner suivant un procédé selon l'une des revendications 1 à 5.
